# EUROPÄISCHE PATENTSCHRIFT

(11) **EP 1 361 021 B1**
(45) Veröffentlichungstag und Bekanntmachung des Hinweises auf die Patenterteilung: **27.10.2004**
(21) Anmeldenummer: 03006795.3
(22) Anmeldetag: 26.03.2003
(51) Int. Cl.: B24B 7/16, B24B 9/00, B24D 7/06, B24B 45/00

(54) **Schleifvorrichtung mit einem um die Rotationsachse angeordneten Ausnehmungsabschnitt**
Polishing device with a recess formed around the rotational axis
Dispositif de polissage avec un evidement autour d'un axe de rotation

(30) Priorität: 10.05.2002 DE 20207427 U
(43) Veröffentlichungstag der Anmeldung: 12.11.2003
(73) Patentinhaber: Müller, Michael, 96231 Staffelstein (DE)
(72) Erfinder: Müller, Michael, 96231 Staffelstein (DE)
(74) Vertreter: Reinhard - Skuhra - Weise & Partner

(56) Entgegenhaltungen:
- EP-A- 1 074 339
- DE-A- 3 241 698
- US-A- 2 397 006
- US-A- 2 620 605
- US-A- 3 161 995
- US-A- 3 171 237
- US-A- 4 001 981
- US-A- 4 757 645
- US-A- 5 157 880

## Beschreibung

Die Erfindung betrifft eine Schleifvorrichtung zum vorzugsweise ebenen Schleifen und/oder Polieren einer Flanschfläche, die ein vorstehendes Teil, wie Achse, Welle oder Gewindebolzen aufweist, insbesondere einer Radfelgen-Anlagefläche einer Kraftfahrzeugnabe, nach dem Oberbegriff des Anspruchs 1.

Obwohl auf beliebige Flansche mit vorstehenden Achsen oder Wellen anwendbar, werden die vorliegende Erfindung sowie die ihr zugrunde liegende Problematik in Bezug auf einen Schleifvorgang eines Flansches einer Kraftfahrzeugradnabe erläutert.

Beim Wechseln von Kraftfahrzeugrädern, beispielsweise von Sommer- auf Winterreifen oder umgekehrt, werden die Kraftfahrzeugradfelgen für eine Verbindung mit der Antriebswelle mit einer Kraftfahrzeugradnabe verbunden. Dabei dient eine nach außen weisende Flanschfläche der Kraftfahrzeugradnabe als Anlage für einen inneren Felgenabschnitt. Eine von diesem Flansch hervorstehende Achse ist dabei in Eingriff mit einer in dem Kraftfahrzeugfelgen vorgesehenen Aufnahme bringbar. Beim Wechseln eines Kraftfahrzeugrads sollte vor einem Aufsetzen des neuen Rades die Flanschfläche der Kraftfahrzeugradnabe von Ablagerungen oder dergleichen mittels Schleifen und/oder Polieren gesäubert werden, um ein flächiges Aufsetzen der Felge auf der ebenen Flanschfläche zu gewährleisten.

Mit herkömmlichen Schleifvorrichtungen ist ein gleichmäßiger Schleifvorgang nicht realisierbar, da um die vorstehende Achse herum die Schleifvorrichtung manuell geführt werden muss, wodurch an verschiedenen Stellen aufgrund eines unterschiedlichen Schleifandrucks oder einer unterschiedlichen Schleifdauer unterschiedliche Schleifbereiche entstehen können.

Aus der US-A-3,161,995, die eine Schleifvorrichtung entsprechend dem Oberbegriff des Anspruchs 1 darstellt, ist bereits ein Schleifrad bekannt, das einen rotationssymmetrischen kegelstumpfartigen Körper mit einem vorderen Ausnehmungsabschnitt aufweist. An der unteren äußeren Mantelfläche des Körpers ist ein Schleifring angeordnet,

In der US-A-2,397,006 ist ein Schleifeinsatz zum Schleifen von Gegenständen aus einem harten Material offenbart. Dieser Schleifeinsatz ist einstückig aus Gußeisen hergestellt und besitzt die Form eines hohlen Kegels mit einem Schaft zum Befestigen an einer Drehwelle. Für die Lapbearbeitung ist eine kegelförmige Ausnehmung und ein sich daran anschließender angefaster Ausnehmungsabschnitt in dem Einsatz vorgesehen, für ein axiales, vorzugsweise ebenes Schleifen und/oder Polieren eines Flansches mit einem vorstehenden Teil, wie Achse, Welle oder Gewindebolzen, insbesondere einer Radfelgen-Anlagefläche einer Kraftfahrzeugnabe ist dieser Schleifeinsatz ebenfalls nicht geeignet.

Der Erfindung liegt die Aufgabe zugrunde, eine Schleifvorrichtung der eingangs genannten Gattung verfügbar zu machen, mit der ein gleichmäßiges Schleifen und/oder Polieren einer Flanschfläche mit einem vorstehenden Teil, wie Achse, Welle oder Gewindebolzen, insbesondere einer Radfelgen-Anlagefläche einer Kraftfahrzeugnabe, erreicht werden kann.

Diese Aufgabe wird durch die im Patentanspruch 1 genannten Merkmale gelöst. Bevorzugte Merkmale, die die Erfindung vorteilhaft weiterbilden, sind in den nachgeordneten Patentansprüchen angegeben.

Der Befestigungsabschnitt ist von einem überstehenden Randabschnitt, vorzugsweise mit Absatz oder geneigter Anlagefläche, für einen komplementär ausgebildeten Befestigungsabschnitt des Schleifkörpers umgeben, um höhere Drehmomente übertragen zu können.

Gemäß einer bevorzugten Weiterbildung ist das Gehäuse topfförmig, glockenförmig, kegelförmig oder dergleichen ausgebildet.

Der hintere Drehabschnitt weist vorzugsweise eine für eine Handführung angepasste, glatte Oberfläche auf. Somit kann die Schleifvorrichtung per Hand zentriert, geführt und bei Bedarf ohne einem Verletzungsrisiko gedreht werden,

Gemäß einem weiteren Ausführungsbeispiel besitzt der hintere Drehabschnitt einen Antriebsschaft für einen maschinengesteuerten Antrieb der Schleifvorrichtung. Der Antriebsschaft verläuft vorzugsweise in Richtung der Rotationsachse. Somit ist ein rotationssymmetrischer und gleichmäßiger Betrieb gewährleistet.

In einem weiteren Ausführungsbeispiel ist der Antriebsschaft mit der Schleifvorrichtung einteilig beispielsweise mittels eines Spritzgussverfahrens ausgebildet. Alternativ kann der Antriebsschaft auch über eine Schraubverbindung oder einer anderen kraft- und/oder formschlüssigen Verbindung mit dem Gehäuse der Schleifvorrichtung verbunden sein.

Der Antriebsschaft ist vorzugsweise an dem dem Gehäuse abgewandten Ende mit einem Mehrkantschaft, beispielsweise mit einem Sechskantschaft, ausgebildet. Dadurch kann der Antriebsschaft in beispielsweise das Bohrfutter einer Bohrmaschine bzw. Antriebseinrichtung für einen maschinengesteuerten Drehantrieb eingesetzt werden. Alternativ kann statt des Mehrkantschaftes auch eine Gewindemutter, ein Innengewinde oder ein polygonales Innenprofil vorgesehen sein.

Nach einer weiteren Weiterbildung weist der Ausnehmungsabschnitt in seinem Umfangsbereich mehrere Rippen zur Stabilisierung der Aufnahme des Schleifkörpers auf.

Die Rippen sind vorzugsweise mindestens fingerbreit für eine Hintergreifung des Schleifkörpers voneinander beabstandet. Somit kann der lösbar mit dem Gehäuse der Schleifvorrichtung verbundene Schleifkörper durch Hintergreifen des Schleifkörpers mittels der Rippenzwischenräume abgenommen werden.

Vorzugsweise bilden die Rippen eine zusätzliche Anlagefläche für die dem Gehäuse zugewandte Seite des Schleifkörpers für einen erhöhten und gleichmäßigen Anpressdruck. Die Stirnflächen der Rippen vergrößern die Anlagefläche für eine gleichmäßige und über die gesamte radiale Ausdehnung des Schleifkörpers vorgesehene Anlage des selben an dem Befestigungsabschnitt des Gehäuses. Somit wird beim Anpressen der Vorrichtung bei Betrieb an den zu schleifenden Flansch ein Anpressdruck auf den Schleifkörper über die gesamte radiale Erstreckung des selben gewährleistet.

In einem weiteren Ausführungsbeispiel weist der Schleifkörper eine dem Gehäuse zugewandte Stabilisierungsplatte auf, wobei die Stabilisierungsplatte und der Befestigungsabschnitt vorzugsweise für eine Verbindung miteinander jeweils mit einem ringförmigen oder ringsegmentförmigen Klettverschluss, Klebeverschluss oder einer anderen kraft- und/oder formschlüssigen Verbindung komplementär zueinander ausgebildet sind.

Der Schleifkörper weist vorzugsweise im Umfangsbereich mindestens eine Aussparung für eine Aufnahme des Schleifgutes auf. Die Aussparungen können symmetrisch oder asymmetrisch über den Umfangsbereich angeordnet sein und unterschiedliche oder gleiche Geometrien aufweisen.

Alternativ kann der Schleifkörper auch aus wenigstens zwei Ringsegmentabschnitten bestehen, die jeweils mit einer ringsegmentförmigen Stabilisierungsplatte gleicher Größe verbunden sind.

Gemäß einer weiteren bevorzugten Weiterbildung sind Distanzstücke unterschiedlicher Dicke zwischen dem Gehäuse und dem Schleifkörper einsetzbar. Somit kann der Aufnahmebereich zwischen Schleifkörper und Ausnehmungsabschnitt an die Länge des vorstehenden Teils für eine flächige Anlage der Schleiffläche an die zu schleifende Flanschfläche angepasst werden.

Vorzugsweise weisen die Distanzstücke für eine feste Verbindung mit dem Gehäuse an der dem Gehäuse zugewandten Seite ein komplementär zum Befestigungsmittel des Gehäuses ausgebildetes Befestigungsmittel auf, beispielsweise in Form eines ringförmigen oder ringsegmentförmigen Klettverschlusses, eines verschraubbaren Gewindes für einen Gewindeeingriff mit einem entsprechenden im vorderen Ausnehmungsabschnitt des Gehäuses vorgesehenen Gegengewinde, eines Bajonettverschlusses oder einer anderen kraft- und/oder formschlüssigen Verbindung.

In einem weiteren Ausführungsbeispiel weisen die Distanzstücke für eine feste Verbindung mit dem Schleifkörper an der dem Schleifkörper zugewandten Seite ein komplementär zum Befestigungsmittel des Schleifkörpers ausgebildetes Befestigungsmittel auf, beispielsweise in Form eines Klettverschlusses, eines verschraubbaren Gewindes für einen Gewindeeingriff mit einem entsprechenden am Schleifkörper vorgesehenen Gegengewinde, eines Bajonettverschlusses oder einer anderen kraft- und/oder formschlüssigen Verbindung.

Gemäß einem weiteren Ausführungsbeispiel sind Verlängerungseinrichtungen unterschiedlicher Dicke zwischen zwei Abschnitten des Gehäuses für eine beliebige Verlängerung der Vorrichtung einsetzbar. Die Verlängerungseinrichtungen sind vorzugsweise rohrförmig mit einem mittigen Durchbruch ausgebildet und weisen in Längsrichtung eine dem aufzunehmenden Teil angepasste Ausdehnung auf.

Vorzugsweise weisen die Verlängerungseinrichtungen jeweils für eine feste Verbindung mit dem Gehäuse an den Stirnseiten Befestigungsmittel auf, beispielsweise in Form einer Schrauboder Bajonettverbindung oder einer anderen kraft- und/oder formschlüssigen Verbindung. Somit können die Verlängerungseinrichtungen für eine Verlängerung des Gehäuses zwischen zwei Abschnitten des Gehäuses eingesetzt und mit den entsprechend an den jeweiligen Gehäuseabschnitten vorgesehenen komplementären Befestigungsmitteln fest verbunden werden.

Das Gehäuse besteht beispielsweise aus Polyoxymethylen (POM). Jedoch sind andere Materialien mit einer glatten Oberfläche ebenfalls vorstellbar.

Ausführungsbeispiele der Erfindung sind in den Zeichnungen dargestellt und in der nachfolgenden Beschreibung näher erläutert.

In den Figuren zeigen:
- Fig. 1: eine Vorderansicht einer Schleifvorrichtung gemäß einem Ausführungsbeispiel der vorliegenden Erfindung, wobei die linke Hälfte mit und die rechte Hälfte ohne Schleifkörper dargestellt ist;
- Fig. 2: eine Seitenansicht in Explosionsdarstellung, teilweise im Schnitt, der Schleifvorrichtung in Fig. 1;
- Fig. 3: eine Unteransicht eines Schleifkörpers gemäß einem Ausführungsbeispiel der vorliegenden Erfindung;
- Fig. 4: eine Seitenansicht einer Schleifvorrichtung gemäß einem weiteren Ausführungsbeispiel der vorliegenden Erfindung, teilweise im Schnitt; und
- Fig. 5: eine Seitenansicht einer Schleifvorrichtung gemäß einem weiteren Ausführungsbeispiel der vorliegenden Erfindung, teilweise im Schnitt.

In den Figuren bezeichnen gleiche Bezugszeichen gleiche oder funktionsgleiche Komponenten.

Unter Bezugnahme auf die Fig. 1, 2 und 3 wird eine Schleifvorrichtung 1 gemäß einem Ausführungsbeispiel der vorliegenden Erfindung erläutert. Fig. 1 illustriert eine Vorderansicht der Schleifvorrichtung 1, wobei die linke Hälfte mit einem eingesetzten und die rechte Hälfte ohne einem eingesetzten Schleifkörper 2 dargestellt ist. Fig. 2 zeigt eine Explosionsansicht der Schleifvorrichtung 1, teilweise im Schnitt, und Fig. 3 eine Unteransicht eines Schleifkörpers 2 gemäß einem Ausführungsbeispiel der vorliegenden Erfindung.

Die Schleifvorrichtung 1 weist gemäß einem Ausführungsbeispiel, wie in Fig. 2 ersichtlich ist, ein glockenförmiges Gehäuse 7 auf. Das Gehäuse 7 kann auch topfförmig, kegelförmig oder dergleichen ausgebildet sein und besteht vorzugsweise aus Polyoxymethylen (?OM). Selbstverständlich sind andere Materialien und Formen mit entsprechenden Eigenschaften ebenfalls vorstellbar.

Das Gehäuse 7 weist einen hinteren Drehabschnitt 8 für eine Rotation des Gehäuses 7 um eine Rotationsachse 20 und einen vorderen Ausnehmungsabschnitt 15 für eine Aufnahme einer vorstehenden Achse oder Welle auf, der um die Rotationsachse 20 angeordnet ist.

Der hintere Drehabschnitt 8 ist derart ausgebildet, dass er eine glatte und für einen Handbetrieb bzw. für eine Handführung leicht greifbare Oberfläche 9 aufweist. Ferner ist gemäß dem vorliegenden Ausführungsbeispiel am hinteren Ende des hinteren Drehabschnitts 8 ein Antriebsschaft 11 vorgesehen, der koaxial mit der Rotationsachse 20 verläuft. Der Antriebsschaft 11 kann einteilig mit dem Gehäuse 7, beispielsweise mittels eines Spritzgussverfahrens, ausgebildet sein oder mittels einer Schraubverbindung 13 mit dem Gehäuse 7 verbunden sein.

Der Antriebsschaft 11 weist vorzugsweise an dem dem Gehäuse 7 abgewandten Ende einen Mehrkantschaft 12, vorzugsweise einen Sechskantschaft 12, für beispielsweise einen Eingriff in ein Bohrfutter einer Bohrmaschine für einen maschinengesteuerten Drehantrieb auf. Alternativ kann der Antriebsschaft 11 auch eine Gewindemutter oder ein Innengewinde zum Antrieb durch Maschinen oder auch ein polygonales Innenprofil aufweisen.

Der vordere Ausnehmungsabschnitt 15 weist beispielsweise einen runden Querschnitt auf, der einen an die aufzunehmende vorstehende Welle bzw. Achse angepassten Durchmesser besitzt, d.h. der Durchmesser des Ausnehmungsabschnitts 15 ist mindestens so groß wie der Durchmesser der aufzunehmenden Achse bzw. Welle.

Im vorderen Umfangsbereich des Ausnehmungsabschnitts 15 sind Rippen 16 vorgesehen, welche derart voneinander beabstandet sind, dass jeweils mindestens fingerbreite Abstände zwischen den Rippen 16 vorgesehen sind, wie in Fig. 1 dargestellt ist. Die Rippen 16 bilden stirnseitig eine zusätzliche Anlagefläche für die dem Gehäuse 7 zugewandte Seite des Schleifkörpers 2. Die Stirnflächen der Rippen vergrößern die Anlagefläche für eine gleichmäßige und vorzugsweise über die gesamte radiale Ausdehnung des Schleifkörpers 2 vorgesehene Anlage des selben an dem Befestigungsabschnitt 17 des Gehäuses 7. Somit wird bei Betrieb beim Anpressen der Vorrichtung 1 an den zu schleifenden Flansch ein Anpressdruck auf die gesamte Fläche des Schleifkörper 2, mit Ausnahme der Zwischenräume, gewährleistet, was zu einer Stabilisierung des Schleifvorgangs beiträgt.

Das Gehäuse 7 weist ferner im vorderen Bereich einen Befestigungsabschnitt 17 auf, der konzentrisch zum Ausnehmungsabschnitt 15 für eine Befestigung eines Schleifkörpers angeordnet ist. Der Befestigungsabschnitt 17 ist von einem überstehenden Randabschnitt 19 für eine Zentrierung des aufgenommenen Schleifkörpers 2 umgeben, wie in den Fig. 1 und 2 gezeigt ist. Der Randabschnitt 19 kann beispielsweise rund ausgebildet sein und zum Schutz einer Bohrungsinnenfläche oder dergleichen dienen, für den Fall, dass der zu schleifende Flansch bzw. die zu schleifende Nabe mitsamt vorstehendem Teil in einer solchen Bohrung oder dergleichen angeordnet ist. Er kann auch mit einem Absatz und/oder einer radial zur Rotationsachse geneigten Anlagefläche für einen komplementär ausgebildeten Befestigungsabschnitt des Schleifkörpers 2 bzw. einer Stabilisierungsplatte 3 versehen sein.

Der Randabschnitt 19 erstreckt sich bei einer Flanschfläche, die einen Durchmesser aufweist, der kleiner, gleich oder größer als der Durchmesser der Schleifkörperfläche ist, vorzugsweise für eine vollständige und stabilisierte Aufnahme des Schleifkörpers 2 über den Umfangsrand des Schleifkörpers 2 hinaus, schließt mit diesem bündig ab oder ist mit einem im Durchmesser passenden Absatzabschnitt an dem durchmessergrößeren Schleifkörper / dessen Stabilisierungsplatte befestigt.

Der Befestigungsabschnitt 17 ist an der Oberseite zumindest teilweise mit einem Befestigungsmittel 18, beispielsweise einem Klettverschluss für eine lösbare Befestigung des Schleifkörpers 2, einem Klebeverschluss oder einem anderen einer kraft- und/oder formschlüssigen Verbindung dienenden Mittel ausgebildet.

Die Schleifvorrichtung 1 weist ferner, wie in den Fig. 2 und 3 dargestellt ist, einen Schleifkörper 2 auf, der gemäß dem vorliegenden Ausführungsbeispiel ringförmig ausgebildet ist. Der Schleifkörper 2 besteht vorzugsweise aus einem Schleifmittel 5, das an der dem Gehäuse abgewandten Seite angeordnet ist.

Das Schleifmittel 5 ist auf einer Stabilisierungsplatte 3 beispielsweise mittels einer Klebeverbindung fest angebracht. Die Stabilisierungsplatte 3 und das Schleifmittel 5 weisen jeweils einen vorzugsweise miteinander fluchtenden mittigen Durchbruch 6 auf, der vorzugsweise einen dem Durchmesser des Ausnehmungsabschnitts 15 entsprechenden Durchmesser besitzt, und somit mindestens so groß ist wie der Durchmesser der aufzunehmenden Achse bzw. Welle.

Die Stabilisierungsplatte 3 weist an der dem Gehäuse 7 zugewandten Seite zumindest teilweise Befestigungsmittel 18' auf, die mit den Befestigungsmitteln 18 des Befestigungsabschnitts 17 des Gehäuses 7 für eine Verbindung des Schleifkörpers 2 mit dem Befestigungsabschnitt 17 des Gehäuses 7 in Eingriff bringbar sind. Die Befestigungsmittel 18, 18' können, wie oben bereits erwähnt, als lösbarer Klettverschluss, Klebeverschluss oder als anderes einer kraft- und/oder formschlüssigen Verbindung dienenden Mittel ringförmig oder zur Kostensenkung in Ringabschnitten ausgebildet sein. Entscheidend ist, dass bei Betrieb der Schleifvorrichtung 1 eine feste Verbindung zwischen dem Schleifkörper 2 und dem Befestigungsabschnitt 17 des Gehäuses 7 gewährleistet ist.

Das Schleifmittel 5 weist im Umfangsbereich vorzugsweise mehrere voneinander beabstandete Aussparungen 4 für eine Aufnahme des abgeschliffenen Schleifgutes auf. Dabei können die einzelnen Aussparungen 4 symmetrisch oder asymmetrisch angeordnet und mit gleichen oder unterschiedlichen Geometrien ausgebildet sein.

Der Benutzer verbindet bei Inbetriebnahme das Befestigungsmittel 18' des Schleifkörpers 2 und das zugeordnete Befestigungsmittel 18 des Befestigungsabschnitts 17 des Gehäuses 7 derart miteinander, dass der Schleifkörper 2 mit der Stabilisierungsplatte 3 auf dem Befestigungsabschnitt 17 des Gehäuses 7 zur befestigten Anlage kommt. Dabei dient der vorstehende Randabschnitt 19 des Gehäuses 7 einer Zentrierung des Schleifkörpers 2 bzw. der Stabilisierungsplatte 3.

Die Stabilisierungsplatte 3 kann auch derart modifiziert sein, daß sie in ihrem Durchmesser über dem des Befestigungsabschnitts 17 des Gehäuses 7 erweitert ist, also nach Befestigung mit einem Absatz über den Randabschnitt 19 radial vorsteht. Das Schleifmittel 5 ist in einem entsprechenden Ringdurchmesser ringförmig befestigt.

Alternativ kann die Stabilisierungsplatte 3 für das Bearbeiten von Flanschen mit mittiger Achse und zirkulär angeordneten Gewindebolzen auch in ihrem Durchmesser auf das Bearbeiten der unmittelbaren Umgebung der Gewindebolzen ausgelegt sein.

In einer nicht dargestellten Ausführungsform kann auch eine ringsegmentförmige Gestaltung von Schleifmittel und Stabilisierungssegmentplatte in der oben erwähnten Weise auf dem Befestigungsabschnitt 17 befestigt sein.

Der Befestigungsabschnitt 17 kann zur Verbesserung der Aufnahme radialer Kräfte auch dahingehend modifiziert sein, daß der vorstehende Randabschnitt 19 materialverstärkt und/oder mit einer geneigten Anlagefläche radial zur Rotationsachse ausgebildet ist. Im letzteren Fall ist der zugeordnete Befestigungsabschnitt der Stabilisierungsplatte mit einer komplementären schrägen Anlagefläche versehen. Die zuletzt beschriebene Ausgestaltung hat zudem den Vorteil einer zusätzlichen Zentrierung sowie eines erhöhten übertragbaren Drehmoments, wobei die wechselseitig in Berührung stehenden Anlageflächen einen Zustand wie bei einer Preßpassung erreichen.

Im zusammengesetzten Zustand fluchtet bei dem Ausführungsbeispiel gemäß Fig. 2 vorzugsweise der Durchbruch 6 des Schleifkörpers 2 mit dem vorderen Ende des Ausnehmungsabschnitts 15. Somit kann die Schleifvorrichtung 1 die vorstehende Achse bzw. Welle aufnehmen, indem die Achse oder Welle durch den Durchbruch 6 des Schleifkörpers hindurchtritt und in den Ausnehmungsabschnitt 15 des Gehäuses 7 ragt, wodurch eine flächige Anlage der Schleiffläche auf der zu schleifenden Fläche des Flansches für ein ebenes Schleifen derselben gewährleistet ist.

Ferner kann die innere Umfangsfläche des ringförmigen Schleifmittels 5 einer Bearbeitung der äußeren Umfangsfläche der vorstehenden Welle oder Achse dienen.

Die Schleifvorrichtung 1 kann für einen Schleifvorgang entweder manuell oder maschinengesteuert um die Rotationsachse 20 gedreht werden. Dabei kann der mit einem Mehrkantschaft 12 ausgebildete Antriebsschaft 11 bei einem maschinengesteuerten Antrieb in ein Bohrfutter beispielsweise einer Bohrmaschine oder dergleichen eingesetzt werden.

Der Schleifkörper 2 kann im Falle einer lösbaren Klettverschlussverbindung mit dem Gehäuse 7 manuell von dem Befestigungsabschnitt 17 durch Eingreifen in die Zwischenräume zwischen den Rippen 16 bzw. durch Hintergreifen der Stabilisierungsplatte 3 auf einfache Weise demontiert werden.

Fig. 4 illustriert eine Seitenansicht, teilweise im Schnitt, einer Schleifvorrichtung 1 gemäß einem weiteren Ausführungsbeispiel der vorliegenden Erfindung.

Bei diesem Ausführungsbeispiel ist vorzugsweise ein Distanzstück 21 zwischen dem Schleifkörper 2 und dem Gehäuse 7 vorgesehen. Das jeweilige Distanzstück ist für eine feste Verbindung sowohl mit dem Befestigungsmittel 18 des Befestigungsabschnitts 17 des Gehäuses 7 als auch dem Befestigungsmittel 18' des Schleifkörpers 2 jeweils an der Stirnseite mit entsprechenden Befestigungsmitteln 22, 22' komplementär zu den Befestigungsmittel 18, 18' ausgebildet.

Das Befestigungsmittel 22 bzw. 22' ist beispielsweise in Form eines Klettverschlusses, eines verschraubbaren Gewindes für einen Gewindeeingriff mit beispielsweise einem entsprechenden im vorderen Ausnehmungsabschnitt 15 des Gehäuses 7 bzw. mit einem entsprechenden am Schleifkörper 2 vorgesehenen Gegengewinde, eines Bajonettverschlusses oder einer anderen kraftund/oder formschlüssigen Verbindungseinrichtung ausgebildet.

Das entsprechende Distanzstück 21 besitzt ebenfalls einen mittigen Durchbruch 23, der vorzugsweise fluchtend mit dem Durchbruch 6 des Schleifkörpers 2 ausgebildet ist.

Das Distanzstück 21 ist vorzugsweise derart ausgebildet, dass im Falle einer längeren vorstehenden Welle bzw. Achse ein flächiger Kontakt zwischen der zu schleifenden Oberfläche des Flansches und der Schleifmittelfläche für ein ebenes Schleifen gewährleistet ist, d.h. dass die Welle bzw. Achse in einem durch das Distanzstück 21 verlängerten Ausnehmungsabschnitt 15 aufgenommen werden kann.

Somit ist das Gehäuse 7 bzw. der Ausnehmungsabschnitt 15 entsprechend der Länge der vorstehenden Achse bzw. Welle durch auswechselbare Distanzstücke 21 mit unterschiedlichen Dicken für einen ebenen Schleifvorgang beliebig verlängerbar.

Fig. 5 illustriert eine Seitenansicht einer Schleifvorrichtung 1 gemäß einem weiteren Ausführungsbeispiel der vorliegenden Erfindung, teilweise im Schnitt.

Im Unterschied zum vorherigen Ausführungsbeispiel ist zwischen zwei Abschnitten des Gehäuses 7 zusätzlich eine Verlängerungseinrichtung 24 für eine Verlängerung des Gehäuses 7 eingesetzt. Die Verlängerungseinrichtung 24 ist vorzugsweise rohrförmig mit einem mittigen Durchbruch 26 ausgebildet, wobei der Durchbruch 26 vorzugsweise im eingesetzten Zustand mit der Ausnehmung des Ausnehmungsabschnitts 15 fluchtet.

Die Verlängerungseinrichtung 24 weist vorzugsweise in Längsrichtung eine derartige Erstreckung auf, das die aufzunehmende vorstehende Achse bzw. Welle vollständig in dem verlängerten Gehäuse 7, 24 aufgenommen werden kann.

Für eine einfache Montage einer geeigneten bzw. Demontage einer ungeeigneten Verlängerungseinrichtung 24 kann diese beispielsweise mittels einer Schraub- oder einer Bajonettverbindung mit den zugehörigen Abschnitten des Gehäuses 7 verbunden werden. Andere kraft- und/oder formschlüssige Verbindungen sind selbstverständlich ebenfalls vorstellbar. Für die Bearbeitung der unmittelbaren Umgebung eines Gewindebolzens auf einem Flansch sind der Durchmesser des Befestigungsabschnitts 17 und der des Schleifkörpers 2, einschließlich der Stabilisierungsplatte 3, derart verringert, daß der halbe Durchmesser geringfügig kleiner als der Abstand zwischen benachbarten Gewindebolzen ist, die auf dem Flansch vorstehend zur Aufnahme von Radmuttern zwecks Befestigung einer Radfelge angeordnet sind.

### Bezugszeichenliste

- 1: Schleifvorrichtung
- 2: Schleifkörper
- 3: Stabilisierungsplatte
- 4: Aussparung
- 5: Schleifmittel
- 6: Durchbruch
- 7: Gehäuse
- 8: hinterer Drehabschnitt
- 9: Oberfläche
- 11: Antriebsschaft
- 12: Mehrkantschaft
- 13: Schraubverbindung
- 15: vorderer Ausnehmungsabschnitt
- 16: Rippen
- 17: Befestigungsabschnitt
- 18, 18': Befestigungsmittel
- 19: Randabschnitt
- 20: Rotationsachse
- 21: Distanzstück
- 22, 22': Befestigungsmittel
- 23: Durchbruch
- 24: Verlängerungseinrichtung
- 25, 25': Befestigungsmittel
- 26: Durchbruch

## Patentansprüche

1. Schleifvorrichtung (1) zum Schleifen und/oder Polieren einer vorzugsweise ebenen Flanschfläche mit einem vorstehenden Teil, wie Achse, Welle oder Gewindebolzen, insbesondere der Radfelgen-Anlagefläche einer Kraftfahrzeugnabemittels einer flächig an der zu schleifenden Flanschfläche anliegenden Schleiffläche, bestehend aus einem Gehäuse (7) mit einem Schleifkörper (2),
wobei das Gehäuse (7) einen hinteren Drehabschnitt (8) für eine Rotation des Gehäuses um eine Rotationsachse (20) und einen um die Rotationsachse (20) angeordneten vorderen Ausnehmungsabschnitt (15) für den Durchtritt des von der Flanschfläche vorstehenden Teils aufweist, und
wobei der Schleifkörper (2) einen mittigen Durchbruch (6) für den Durchtritt des vorstehenden Teils besitzt,
**dadurch gekennzeichnet,**
**daß** das Gehäuse (7) einen konzentrisch zum Ausnehmungsabschnitt (15) angeordneten stirnseitigen Befestigungsabschnitt für eine lösbare Befestigung des Schleifkörpers (2) aufweist,
wobei der Befestigungsabschnitt (17) von einem über den Umfangsrand des Schleifkörpers (2) hinausgehenden überstehenden Randabschnitt (19) des Gehäuses (7) für die Zentrierung des aufgenommenen Schleifkörpers (2) umgeben ist.

2. Vorrichtung nach Anspruch 1,
**dadurch gekennzeichnet,**
**dass** das Gehäuse (7) topfförmig, glockenförmig, kegelförmig oder dergleichen ausgebildet ist.

3. Vorrichtung nach Anspruch 1 oder 2,
**dadurch gekennzeichnet,**
**dass** der hintere Drehabschnitt (8) eine für eine Handführung angepasste, glatte Oberfläche aufweist.

4. Vorrichtung nach einem der vorangehenden Ansprüche,
**dadurch gekennzeichnet,**
**dass** der hintere Drehabschnitt (8) einen vorzugsweise in Richtung der Rotationsachse (20) verlaufenden Antriebsschaft (11) für einen maschinengesteuerten Antrieb der Schleifvorrichtung (1) aufweist.

5. Vorrichtung nach Anspruch 4,
**dadurch gekennzeichnet,**
**dass** der Antriebsschaft (11) mit der Schleifvorrichtung (1) einteilig, beispielsweise mittels eines Spritzgussverfahrens, ausgebildet oder über eine Schraubverbindung oder eine andere kraft- und/oder formschlüssige Verbindung verbunden ist.

6. Vorrichtung nach Anspruch 4 oder 5,
**dadurch gekennzeichnet,**
**dass** der Antriebsschaft (11) mit einer mehrkantigen Anlagefläche (12), beispielsweise einem Sechskantschaft, ausgebildet ist.

7. Vorrichtung nach einem der vorangehenden Ansprüche,
**dadurch gekennzeichnet,**
**dass** der Ausnehmungsabschnitt (15) in seinem Umfangsbereich mehrere Rippen (16) aufweist.

8. Vorrichtung nach Anspruch 7,
**dadurch gekennzeichnet,**
**dass** die Rippen (16) mindestens fingerbreit für eine Hintergreifung des Schleifkörpers (2) voneinander beabstandet sind.

9. Vorrichtung nach Anspruch 7 oder 8,
**dadurch gekennzeichnet,**
**dass** die Rippen (16) eine zusätzliche Anlagefläche für die dem Gehäuse (7) zugewandte Seite des Schleifkörpers (2) für einen erhöhten und gleichmäßigen Anpressdruck bilden.

10. Vorrichtung nach einem der vorangehenden Ansprüche,
**dadurch gekennzeichnet,**
**dass** der Befestigungsabschnitt (17) einen vorzugsweise mit einem Absatz und/oder einer geneigten Anlagefläche ausgebildeten Randabschnitt (19) für einen komplementär ausgebildeten Befestigungsabschnitt des Schleifkörpers (2) bzw. eine Stabilisierungsplatte (3) aufweist.

11. Vorrichtung nach einem der vorangehenden Ansprüche,
**dadurch gekennzeichnet,**
**dass** der Schleifkörper (2) eine dem Gehäuse (7) zugewandte Stabilisierungsplatte (3) aufweist.

12. Vorrichtung nach Anspruch 11,
**dadurch gekennzeichnet,**
**dass** die Stabilisierungsplatte (3) und der Befestigungsabschnitt (17) für eine Verbindung miteinander jeweils mit einem ringförmig oder ringsegmentförmig angeordneten Verbindungsmittel, beispielsweise einem Klettverschluss, Klebeverschluss oder dergleichen, für eine form- und/oder kraftschlüssige Verbindung ausgebildet sind.

13. Vorrichtung nach einem der vorangehenden Ansprüche,
**dadurch gekennzeichnet,**
**dass** der Schleifkörper (2) im Umfangsbereich mindestens eine Aussparung (4) für eine Aufnahme des Schleifgutes aufweist.

14. Vorrichtung nach einem der Ansprüche 1 - 9,
**dadurch gekennzeichnet,**
**dass** der Schleifkörper aus wenigstens zwei Ringsegmentabschnitten besteht, die jeweils mit einer ringsegmentförmigen Stabilisierungsplatte verbunden sind.

15. Vorrichtung nach einem der vorangehenden Ansprüche,
**dadurch gekennzeichnet,**
**dass** Distanzstücke (21) unterschiedlicher Dicke zwischen dem Gehäuse (7) und dem Schleifkörper (2) für eine beliebige Verlängerung einsetzbar sind.

16. Vorrichtung nach Anspruch 15,
**dadurch gekennzeichnet,**
**dass** die Distanzstücke (21) für eine feste Verbindung mit dem Gehäuse (7) an der dem Gehäuse zugewandten Seite ein komplementär zum Befestigungsmittel (18) des Gehäuses (7) ausgebildetes Befestigungsmittel (22) aufweisen, beispielsweise in Form eines ring- oder ringsegmentförmigen Klettverschlusses, eines verschraubbaren Gewindes für einen Gewindeeingriff mit einem entsprechenden im vorderen Ausnehmungsabschnitt (15) des Gehäuses (7) vorgesehenen Gegengewinde, eines Bajonettverschlusses oder einer anderen kraft- und/oder formschlüssigen Verbindung.

17. Vorrichtung nach Anspruch 15 oder 16,
**dadurch gekennzeichnet,**
**dass** die Diszanzstücke (21) für eine feste Verbindung mit dem Schleifkörper (2) an der dem Schleifkörper (2) zugewandten Seite ein komplementär zum Befestigungsmittel (18') des Schleifkörpers (2) ausgebildetes Befestigungsmittel (22) aufweisen, beispielsweise in Form eines ringoder ringsegmentförmigen Klettverschlusses, eines verschraubbaren Gewindes für ein Gewindeeingriff mit einem entsprechenden am Schleifkörper (2) vorgesehenen Gegengewinde, eines Bajonettverschlusses oder einer anderen kraft- und/oder formschlüssigen Verbindung.

18. Vorrichtung nach einem der vorangehenden Ansprüche,
**dadurch gekennzeichnet,**
**dass** Verlängerungseinrichtungen (24) unterschiedlicher Dicke zwischen zwei Abschnitten des Gehäuses (7) für eine beliebige Verlängerung der Vorrichtung (1) einsetzbar sind.

19. Vorrichtung nach Anspruch 18,
**dadurch gekennzeichnet,**
**dass** die Verlängerungseinrichtungen (24) rohrförmig mit einem mittigen Durchbruch (26) ausgebildet sind.

20. Vorrichtung nach Anspruch 18 oder 19,
**dadurch gekennzeichnet,**
**dass** die Verlängerungseinrichtungen (24) für eine feste Verbindung mit dem Gehäuse (7) an den beiden Stirnseiten Befestigungsmittel (25, 25'), beispielsweise in Form einer Schraub- oder einer Bajonettverbindung oder eines anderen kraft- und/oder formschlüssigen Verbindungsmittels, für eine Verbindung mit den entsprechenden Abschnitten des Gehäuses (7) aufweisen.

21. Vorrichtung nach einem der vorangehenden Ansprüche,
**dadurch gekennzeichnet,**
**dass** das Gehäuse (7) aus beispielsweise Polyoxymethylen (POM) ausgebildet ist.

## Claims

1. Grinding device (1) for grinding and/or polishing of a preferably planar flange surface having a projecting part such as an axis, a shaft or a threaded bolt, in particular the wheel rim bearing surface on a motor vehicle hub, by means of a grinding surface bearing over the area against the flange surface to be ground, consisting of a housing (7) including an abrasive body (2),
wherein said housing (7) comprises a rear rotational section (8) for the rotation of said housing about an axis of rotation (20) and a front recess section (15) disposed around the axis of rotation (20) for the passage of said part projecting from said flange surface, and
wherein said abrasive body (2) is provided with a central aperture (6) for the passage of said projecting part,
**characterised in**
**that** said housing (7) comprises a fastening section for the detachable fastening of said abrasive body (2), which is disposed on the face side and in concentric relationship with said recess section (15),
said fastening section (17) being surrounded by an edge portion (19) of said housing (7), which extends beyond the peripheral edge of said abrasive body (2), for centering said abrasive body (2) received therein.

2. Device according to Claim 1,
**characterised in**
**that** said housing (7) comprises a pot-shaped, bell-shaped, conical or similar configuration.

3. Device according to Claim 1 or 2,
**characterised in**
**that** said rear rotation section (8) comprises a smooth surface adapted for manual guidance.

4. Device according to any of the preceding Claims,
**characterised in**
**that** said rear rotation section (8) comprises a drive shaft (11) extending preferably along the direction of said axis of rotation (20) for the machine-controlled drive of the grinding device (1).

5. Device according to Claim 4,
**characterised in**
**that** said drive shaft (11) is configured as integral part of the grinding device (1), for example by means of an injection moulding process, or is connected to the grinding device via a screw connection or another frictional and/or positive connection.

6. Device according to Claim 4 or 5,
**characterised in**
**that** said drive shaft (11) is configured to have a multi-edge bearing surface (12), for instance a hexagonal shaft.

7. Device according to any of the preceding Claims,
**characterised in**
**that** said recess section (15) comprises several fins (16) in its peripheral zone.

8. Device according to Claim 7,
**characterised in**
**that** said fins (16) are spaced from each other by at least the width of a finger for engagement behind said abrasive body (2).

9. Device according to Claim 7 or 8,
**characterised in**
**that** said fins (16) constitute an additional bearing surface for that side of said abrasive body (2), which faces said housing (7), so as to achieve an increased and uniform application pressure.

10. Device according to any of the preceding Claims,
**characterised in**
**that** said fastening section (17) comprises an edge section (19) preferably designed to have a shoulder and/or an inclined bearing surface for a fastening section of complementary configuration of said abrasive body (2) or a stabilizing plate (3).

11. Device according to any of the preceding Claims,
**characterised in**
**that** said abrasive body (2) comprises a stabilizing plate (3) facing said housing (7).

12. Device according to Claim 11,
**characterised in**
**that** said stabilizing plate (3) and said fastening section (17) are configured for connection to each other with a respective connecting means in annular arrangement or arranged in the form of a ring segment, for instance a Velcro connector, an adhesive connector or the like so as to form a frictional and/or positive connection.

13. Device according to any of the preceding Claims,
**characterised in**
**that** said abrasive body (2) comprises at least one recess (4) in the peripheral zone for receiving the part to be polished.

14. Device according to any of the Claims 1 to 9,
**characterised in**
**that** said abrasive body consists of at least two sections in the form of ring segments, which are each connected to a stabilizing plate in the form of a ring segment.

15. Device according to any of the preceding Claims,
**characterised in**
**that** spacers (21) of different thickness are insertable between said housing (7) and said abrasive body (2) for optional extension.

16. Device according to Claim 15,
**characterised in**
**that** said spacers (21) comprise a fastening means (22) of a configuration complementary to that of said fastening means (18) of said housing for a fixed connection to said housing (7) on the side facing said housing, for instance in the form of a Velcro connector in an annular shape or in the form of a ring segment, of a thread adapted to be screwed for threaded engagement in a corresponding matching thread provided in the front recess portion (15) of said housing (7), in the form of a bayonet connector or any other frictional and/or positive connector.

17. Device according to Claim 15 or 16,
**characterised in**
**that** said spacers (21) comprise a fastening means (22) of a configuration complementary to that of said fastening means (18) of said housing for a fixed connection to said abrasive body (2) on the side facing said abrasive body (2), for instance in the form of a Velcro connector in an annular shape or in the form of a ring segment, of a thread adapted to be screwed for threaded engagement in a corresponding matching thread provided in the front recess portion (15) of said housing (7), in the form of a bayonet connector or any other frictional and/or positive connector.

18. Device according to any of the preceding Claims
**characterised in**
**that** extension means (24) of different thickness are insertable between two sections of said housing (7) for optional extension of the device (1).

19. Device according to Claim 18,
**characterised in**
**that** said extension means (24) are of a tubular configuration with a central aperture (26).

20. Device according to Claim 18 or 19,
**characterised in**
**that** said extension means (24) are provided with fastening means (25, 25'), for a fixed connection to said housing (7) on both face sides, for instance in the form of a screw or bayonet connection or any other frictional and/or positive connecting means, so as to achieve a connection to the corresponding sections of said housing (7).

21. Device according to any of the preceding Claims,
**characterised in**
**that** said housing (7) is made of a material such as polyoxymethylene (POM).

## Revendications

1. Dispositif de meulage (1) servant à meuler et/ou à polir une surface de flasque, de préférence plane, comportant une partie saillante telle qu'un axe, un arbre ou un boulon fileté, en particulier la surface d'appui d'une jante de roue d'un moyeu de véhicule automobile, au moyen d'une surface de meulage s'appliquant à plat sur la surface de flasque à meuler, ledit dispositif de meulage se composant d'un carter (7) comprenant une meule (2),
où le carter (7), pour le passage de la partie dépassant de la surface de flasque, présente une partie tournante arrière (8) pour une rotation du carter autour d'un axe de rotation (20) et une partie avant (15), formant évidement, disposée autour de l'axe de rotation (20), et
où la meule (2) comprend une ouverture centrale (6) pour le passage de la partie saillante,
**caractérisé**
**en ce que** le carter (7), pour une fixation amovible de la meule (2), présente une partie de fixation, côté frontal, disposée de façon concentrique par rapport à la partie (15) formant évidement,
où la partie de fixation (17), pour le centrage de la meule logée (2), est entourée par une partie saillante (19) formant le bord du carter (7) et dépassant du bord circonférentiel de la meule (2).

2. Dispositif selon la revendication 1, **caractérisé en ce que** le carter (7) est configuré en ayant une forme de pot, de cloche, de cône ou bien en ayant une forme analogue.

3. Dispositif selon la revendication 1 ou 2, **caractérisé en ce que** la partie tournante arrière (8) présente une surface lisse, adaptée pour un guidage effectué manuellement.

4. Dispositif selon l'une quelconque des revendications précédentes, **caractérisé en ce que** la partie tournante arrière (8), pour un entraînement - commandé par la machine - du dispositif de meulage (1), présente une tige d'entraînement (11) s'étendant, de préférence, en direction de l'axe de rotation (20).

5. Dispositif selon la revendication 4, **caractérisé en ce que** la tige d'entraînement (11) est reliée au dispositif de meulage (1) en formant une seule pièce, par exemple au moyen d'un procédé de moulage par injection, ou bien au moyen d'un assemblage par vis ou d'un autre assemblage permettant une liaison obtenue par action de force et/ou par sûreté de forme.

6. Dispositif selon la revendication 4 ou 5, **caractérisé en ce que** la tige d'entraînement (11) est configurée en comportant une surface d'appui (12) polygonale, par exemple en comportant une tige hexagonale.

7. Dispositif selon l'une quelconque des revendications précédentes, **caractérisé en ce que** la partie (15) formant évidement présente, dans sa zone circonférentielle, plusieurs nervures (16).

8. Dispositif selon la revendication 7, **caractérisé en ce que** les nervures (16), pour permettre une préhension de la meule (2), sont espacées les unes des autres, par un intervalle ayant au moins la largeur d'un doigt.

9. Dispositif selon la revendication 7 ou 8, **caractérisé en ce que** les nervures (16), pour fournir une pression d'appui augmentée et uniforme, forment une surface d'appui supplémentaire pour le côté de la meule (2), tourné vers le carter (7).

10. Dispositif selon l'une quelconque des revendications précédentes, **caractérisé en ce que** la partie de fixation (17), pour une partie de fixation - configurée de façon complémentaire - de la meule (2) ou de la plaque de stabilisation (3), présente une partie (19) formant le bord, configurée en comprenant, de préférence, un épaulement et/ou une surface d'appui inclinée.

11. Dispositif selon l'une quelconque des revendications précédentes, **caractérisé en ce que** la meule (2) présente une plaque de stabilisation (3) tournée vers le carter (7).

12. Dispositif selon la revendication 11, **caractérisé en ce que** la plaque de stabilisation (3) et la partie de fixation (17), pour former une liaison obtenue par sûreté de forme et/ou par action de force, sont configurées, pour un assemblage de l'une à l'autre, en comprenant respectivement un moyen d'assemblage disposé en ayant une forme annulaire ou une forme de segment annulaire, par exemple une fermeture du type à bande Velcro, une fermeture collée ou une fermeture analogue.

13. Dispositif selon l'une quelconque des revendications précédentes, **caractérisé en ce que** la meule (2) présente, dans la zone circonférentielle, au moins un évidement (4) pour un logement du matériau meulé.

14. Dispositif selon l'une quelconque des revendications 1 à 9, **caractérisé en ce que** la meule se compose d'au moins deux parties de segments annulaires qui sont reliées, respectivement, par une plaque de stabilisation ayant la forme d'un segment annulaire.

15. Dispositif selon l'une quelconque des revendications précédentes, **caractérisé en ce que** des pièces intercalaires (21) d'épaisseur variable peuvent, pour un prolongement quelconque, être insérées entre le carter (7) et la meule (2).

16. Dispositif selon la revendication 15, **caractérisé en ce que** les pièces intercalaires (21) présentent, pour un assemblage solide avec le carter (7), sur le côté tourné vers le carter, un moyen de fixation (22) configuré de façon complémentaire par rapport au moyen de fixation (18) du carter (7), se présentant par exemple sous la forme d'une fermeture du type à bande Velcro de forme annulaire ou ayant la forme d'un segment annulaire, sous la forme d'un filetage pouvant être vissé pour venir en prise, par filetage, avec un contre-filetage correspondant et prévu dans la partie avant (15) formant évidement du carter (7), sous la forme d'un emboîtement à baïonnette ou d'un autre assemblage permettant une liaison obtenue par action de force et/ou par sûreté de forme.

17. Dispositif selon la revendication 15 ou 16, **caractérisé en ce que** les pièces intercalaires (21) présentent, pour un assemblage solide avec la meule (2), sur le côté tourné vers la meule (2), un moyen de fixation (22) configuré de façon complémentaire par rapport au moyen de fixation (18') de la meule (2), se présentant par exemple sous la forme d'une fermeture du type à bande Velcro de forme annulaire ou ayant la forme d'un segment annulaire, sous la forme d'un filetage pouvant être vissé pour venir en prise, par filetage, avec un contre-filetage correspondant et prévu sur la meule (2), sous la forme d'un emboîtement à baïonnette ou d'un autre assemblage permettant une liaison obtenue par action de force et/ou par sûreté de forme.

18. Dispositif selon l'une quelconque des revendications précédentes, **caractérisé en ce que** des dispositifs de prolongement (24) d'épaisseur variable peuvent, pour un prolongement quelconque du dispositif (1), être insérés entre deux parties du carter (7).

19. Dispositif selon la revendication 18, **caractérisé en ce que** les dispositifs de prolongement (24) sont configurés en étant de forme tubulaire et en comportant une ouverture centrale (26).

20. Dispositif selon la revendication 18 ou 19, **caractérisé en ce que** les dispositifs de prolongement (24), pour un assemblage avec les parties correspondantes du carter (7), présentent, pour un assemblage solide avec le carter (7), sur les deux côtés frontaux, des moyens de fixation (25, 25'), se présentant par exemple sous la forme d'un assemblage par vis ou à baïonnette ou bien sous la forme d'un autre moyen d'assemblage permettant une liaison obtenue par action de force et/ou par sûreté de forme.

21. Dispositif selon l'une quelconque des revendications précédentes, **caractérisé en ce que** le carter (7) est réalisé, par exemple, en polyoxyméthylène (POM).
